# EUROPÄISCHE PATENTANMELDUNG

(11) **EP 0 109 660 A1**
(43) Veröffentlichungstag der Anmeldung: **30.05.1984**
(21) Anmeldenummer: 83111495.4
(22) Anmeldetag: 17.11.1983
(51) Int. Cl.: B65B 39/00, B65B 3/32

(54) **Steuerventil für eine Dosiervorrichtung**

(30) Priorität: 18.11.1982 DE 3242494
(71) Anmelder: PHB Weserhütte AG, D-5000 Köln 51 (DE)
(72) Erfinder: Bartelheimer, Erhard, D-4904 Enger (DE)

(57) **Zusammenfassung**

@ Bei einem Steuerventil zum dosierten Abfüllen flussiger oder pastenförmiger Medien mit einem Ventilgehäuse (1) und einem in diesem in Richtung seiner Längsachse verschiebbar gelagerten Steuerkolben (2) enthält das Ventilgehäuse (1) einen zwischen einem Füllguteinlaß (5) und einem in Richtung der Längsachse des Steuerkolbens (2) weisenden Füllgutauslaß (4) angeordneten Steuerraum (3), der zum Füllguteinlaß (5) mittels eines Ventiles und zum Füllgutauslaß mittels zweier im Abstand zueinander angeordneten Ventile verschließbar ist, wobei die Ventile jeweils aus einem zylindrischen Teil (10, 11, 12) des Steuerkolbens (2) und einer Ventilgehäuse (1) koaxial zur Achse des Steuerkolbens (2) liegenden Zylinderfläche (6, 7, 8) gebildet wird.

Die zwischen Steuerraum (3) und Füllgutauslaß (4) angeordneten Ventile zeichnen sich dadurch aus, daß der Abstand (a) der dem Steuerraum (3) zugewandten Begrenzungskanten der zylindrischen Teile (11, 12) des Steuerkolbens (2) größer als der Abstand (b) der den Steuerraum abgewandten Begrenzungskanten der Zylinderflächen (7, 8) des Gehäuses (1) ist. Hierdurch wird beim Verschieben des Steuerkolbens (2) in Richtung des Füllgutauslasses (4) ein Druckaufbau in der zwischen den beiden Ventilen liegenden Vorkammer (9) und damit ein Spritzen des Füllgutes am Füllgutaustritt (4) vermieden.

## Beschreibung

Die Erfindung betrifft ein Steuerventil für eine Dosiervorrichtung gemäß Oberbegriff des Patentanspruches.

Ein Steuerventil der vorgenannten Art ist in der DE-PS 23 49 123 offenbart und dient dazu, beim dosierten Abfüllen flüssiger oder pastenförmiger Medien eine mit dem Steuerraum des Steuerventils verbundene Dosierpumpe im Wechsel über die Füllgutzufuhr mit einem Vorratsbehälter und über den Füllgutaustritt mit einem das Füllgut aufnehmenden Behälter zu verbinden.

Das Zusammenwirken zwischen Dosierpumpe und Steuerventil erfordert eine mit großer Präzision arbeitende Steuerung, um zu gewährleisten, daß am Ende eines jeden_{'}Arbeitshubes der Dosierpumpe der Steuerraum des Steuerventiles geschlossen ist und bei Beginn eines Arbeitshubes der Steuerkolben in die jeweilige dem Arbeitshub entsprechende Stellung gebracht wird. Fehler in der Ansteuerung des Steuerkolbens, die insbesondere bei der Dosierung unterschiedlich großer Volumina auftreten können, führen dazu, daß während des öffnens und Schließens des den Füllgutauslaß steuernden Ventiles sich infolge eines zu kleinen Durchflußquerschnittes im Steuerraum ein zu hoher Druck aufbaut, der dazu fuhrt, daß das Füllgut mit zu großer Strömungsgeschwindigkeit den Füllgutauslaß durchfließt und ein Spritzen des Füllgutes zur Folge hat.

Es ist Aufgabe der Erfindung, ein Steuerventil der im.Oberbegriff des Patentanspruches angegebenen Art so auszubilden, daß sich am Füllgutauslaß des Steuerventiles kein Oberdruck aufbauen kann und ein Spritzen des Füllgutes vermieden wird.

Die Lösung dieser Aufgabe erfolgt durch die im kennzeichnenden Teil des Patentanspruches angegebenen Maßnahmen.

Da der Abstand der den Steuerraum zugewandten Begrenzungskanten der zylindrischen -Teile des Steuerkolbens der beiden zwischen Steuerraum und Füllgutauslaß angeordneten Ventile größer ist als der Abstand der den Steuerraum abgewandten Begrenzungskanten der zugehörigen Zylinderflächen des Gehäuses, wird bei Verschiebung des Steuerkolbens aus einer Stellung, in der beide Ventile geschlossen sind, in Richtung Füllgutauslaß das unmittelbar am Füllgutauslaß liegende Ventil eher geöffnet als das zwischen Steuerraum und Vorraum angeordnete Ventil und beim Verschieben des Steuerkolbens in Schließstellung entsprechend später geschlossen. Dadurch wird ein Druckaufbau im Vorraum und ein Spritzen des Füllgutes beim Austreten aus dem Füllgutauslaß vermieden.

Ein die Erfindung veranschaulichendes Ausführungsbeispiel ist in der Figur, die den Längsschnitt durch das Steuerventil zeigt, dargestellt und nachfolgend'beschrieben.

Gemäß der Figur ist in einem Ventilgehäuse 1 ein Steuerkolben 2 in Richtung seiner Längsachse verschiebbar gelagert. Das Ventilgehäuse 1 enthält einen Steuerraum 3, der zwischen einem Füllguteinlaß 5 und einer Vorkammer 9 angeordnet und mit diesen jeweils durch eine koaxial zur Längsachse des Steuerkolbens 2 liegende Bohrung 6,7 verbunden ist. Die Vorkammer 9 mündet in einem ebenfalls koaxial zur Längsachse des Steuerkolbens liegende Bohrung 8 im Füllgutauslaß 4.

Der Steuerkolben 2 ist auf der dem Füllgutauslaß 4 gegenüber liegenden Seite zum Anschluß einer Betätigungseinrichtung aus dem Ventilgehäuse 1 herausgeführt und weist im Bereich der im Ventilgehäuse 1 angeordneten Bohrungen 6,7,8 liegende im Durchmesser den Bohrungen angepaßte zylindrische Kolbenabschnitte 10,11,12 auf, die im Zusammenwirken mit den zylindrischen Mantelflächen der Bohrungen jeweils ein Ventil bilden, wobei der Abstand a der den Steuerraum 3 zugewandten Begrenzungskanten der zylindrischen Teile 11,12 des Kolbens 2 größer ist als der Abstand e der den Steuerraum 3 abgewandten Begrenzungskanten der Zylinderflächen 7,8.

Im Bereich zwischen den Kolbenabschnitten 10 und 11 weist der Steuerkolben 2 einen Schlitz 13 auf.

Durch Verschieben des Steuerkolbens 2 in Richtung seiner Längsachse kann wahlweise eine mit dem Steuerraum 3 verbundene Dosierpumpe entweder mit einem mit dem Füllguteinlaß 5 verbundenen Vorratsbehälter oder mit dem Füllgutauslaß 4 verbunden werden, wobei die Verbindung jeweils durch den Schlitz 13 hergestellt wird.

In der Figur ist der Steuerkolben 2 aus seiner Neutralstellung um ein Teilstück in Richtung des Füllgutauslasses 4 verschoben dargestellt. Es ist ersichtlich, daß das Ventil am Füllgutauslaß 4 geöffnet ist, während das Ventil zwischen Steuerraum 3 und Vorraum 9 infolge der größeren positiven überdeckung noch in Schließstellung ist.

## Patentansprüche

Steuerventil für eine Dosiervorrichtung zum dosierten Abfüllen flüssiger oder pastenförmiger Medien mit einem Ventilgehäuse und einem in diesem in Richtung einer Längsachse verschiebbar gelagerten Steuerkolben, wobei
- das Ventilgehäuse einen zwischen einem Füllguteinlaß und einem in Richtung der Längsachse des Steuerkolbens weisenden Füllgutauslaß liegenden Steuerraum enthält,
- der Steuerraum beidseitig jeweils mittels eines aus einem zylindrischen Teil des Steuerkolbens und einer im Gehäuse koaxial zur Achse des Steuerkolbens liegenden Zylinderfläche gebildeten Ventiles verschließbar ist und
- beim öffnen des den Füllgutauslaß steuernden Ventiles der Kolben' aus dem Gehäuse heraustritt,
dadurch gekennzeichnet, daß
- zwischen Steuerraum (3) und dem den Fullgutauslaß (4) steuernden Ventile (8,12) im Abstand zu diesem ein weiteres ebenfalls aus einem zylindrischen Teil (11) des Steuerkolbens (2) und einer im Gehäuse (1) koaxial zur Achse des Steuerkolbens liegenden Zylinderfläche (7) gebildetes Ventil angeordnet ist, und
- der Abstand (a) der den Steuerraum (3) zugewandten Begrenzungskanten der zylindrischen Teile (11,12) des Steuerkolbens (2) dieser beiden Ventile größer ist als der Abstand (b) der den Steuerraum (3) abgewandten Begrenzungskanten der zugehörigen Zylinderflächen (7,8) des Gehäuses (1).
